# EUROPÄISCHE PATENTSCHRIFT

(11) **EP 0 878 570 B1**
(45) Veröffentlichungstag und Bekanntmachung des Hinweises auf die Patenterteilung: **23.05.2007**
(21) Anmeldenummer: 98107341.4
(22) Anmeldetag: 22.04.1998
(51) Int. Cl.: D03C 7/08, D03D 47/40

(54) **Verfahren zum Herstellen eines Gewebes mit Gewebeleisten und wenigstens einer Fangleiste auf Webmschinen und Vorrichtung zur Durchführung des Verfahrens**
Method for forming a fabric with selvedges and at least one catch selvedge on looms and device for carrying out this method
Procédé pour former un tissu avec des lisières et au moins une lisière de retenue sur métiers à tisser ainsi que dispositif pour la mise en oeuvre de ce procédé

(30) Priorität: 16.05.1997 DE 19720634
(43) Veröffentlichungstag der Anmeldung: 18.11.1998
(73) Patentinhaber: LINDAUER DORNIER GESELLSCHAFT M.B.H, 88129 Lindau (DE)
(72) Erfinder: Krumm, Valentin, 88138 Hergensweiler (DE)
(74) Vertreter: Leske, Thomas

(56) Entgegenhaltungen:
- DE-C- 836 475
- DE-C- 4 405 776
- DE-C- 4 405 777
- US-A- 3 952 778
- US-A- 4 412 562
- US-A- 4 421 141
- US-A- 5 353 845
- US-A- 5 392 819

## Beschreibung

Die Erfindung betrifft Verfahren zum Herstellen eines Gewebes mit Gewebeleisten und wenigstens einer zeitweilig vorhandenen Fangleiste auf Webmaschinen nach den Oberbegriffen der Ansprüche 1 und 2. Derartige Verfahren sind aus der GB-A-669 196 bekannt.

Gemäß der GB-A-669 196 ist zum Erzeugen der Gewebeleisten, die dauernd an dem Gewebe verbleiben, und der Fangleiste, die nur ein Zurückspringen des Schussfadens in das Webfach verhindern soll und nach Abschluss des Webvorganges abgetrennt wird, je ein Rotations-Kantendreher vorgesehen. Die beiden Rotations-Kantendreher haben scheibenförmige Rotationskörper, die gleichachsig nebeneinander an den Rändern der entstehenden Gewebebahn im Bereich des Webfaches angeordnet sind. Die Rotationsachse der Rotationskörper verläuft senkrecht zu der Richtung der Kettfäden.

Die Rotationskörper haben in ihrem Umfangsbereich Fadenführungsösen, durch die die Dreherfäden zur Bildung der Gewebeleisten bzw. die Fangleistenfäden zur Bildung der Fangleiste hindurchgeführt sind. Ausdrücklich ist in der GB-A-669 196 hervorgehoben, dass die beiden Rotationskörper entweder mit gesteuerter Drehrichtungsumkehr oder ohne Drehrichtungsumkehr betrieben sein können. Im ersten Fall können die Spulen, von denen die Dreher- und Fangleistenfäden abgezogen werden, ortsfest angeordnet sein; im zweiten Fall ist es notwendig, die Spulen auf einem drehangetriebenen Halter zu lagern. In den Oberbegriffen der Ansprüche 1 und 2 der vorliegenden Anmeldung sind diese beiden Fälle berücksichtigt.

Die GB-A-669 196 enthält keine Angaben darüber, wie der Antrieb der beiden Rotationskörper konstruktiv verwirklicht werden soll. Nach dem Alter dieser Druckschrift ist jedoch davon auszugehen, dass der Antrieb mechanisch vom Hauptantrieb der Webmaschine abgeleitet ist. Das muss zwangsläufig bedeuten, dass die beiden Rotations-Kantendreher mit einer gemeinsamen Drehzahl arbeiten, die bei der Auslegung der Webmaschine einmal festgelegt wird, und dass auch die Phasen des periodischer Wechsels von Vorwärts- auf Rückwärtsdrehung nachträglich nur mit großem Aufwand verändert werden können. Ferner ist die mögliche Drehzahl der konventionell angetriebenen Rotations-Kantendreher nicht sehr hoch, so dass diese in modernen, hochtourig laufenden Webmaschinen nur begrenzt einsetzbar sind.

Aus der DE-A-44 05 776 und der DE-A-44 05 777 sind auch schon Rotations-Kantendreher bekannt, die unabhängig vom Hauptantrieb der Webmaschine durch einen eigenen Elektromotor angetrieben werden. Ein derartiger Rotations-Kantendreher kann für sich einzeln angesteuert und programmiert werden. Das gilt zum Beispiel für bestimmte Phasen des Vorwärts- und Rückwärtslaufs oder zum gezielten Einstellen von Einfachbindungen und Bindungsaussetzern. Die Rotations-Kantendreher gemäß der DE-A-44 05 776 und der DE-A-44 05 777 wurden zur Ausbildung der Gewebeleisten oder Gewebekanten an hochtourigen modernen Webmaschinen vorgeschlagen und haben sich dabei bewährt.

Die Fangleisten wurden dagegen bisher entweder mit konventionellen Kantendrehern hergestellt wie z. B. Vierfaden-Kreuzdrehern, oder es wird mit leinwandbindigen Fangleistenfäden mit wenigstens 8 und bis zu 20 Fangleistenfäden auf jeder Gewebeleiste gearbeitet. Letzteres war bei der Mehrzahl der hochtourig laufenden Webmaschinen vorgesehen. Es wird also eine relativ breite und somit materialintensive Fangleiste produziert.

Nachteilig ist ferner, dass bei den Mehrfaden-Kreuzdrehern die Fangleistenfäden mechanisch sehr hoch beansprucht werden, vor allem durch Umlenkungen der Fäden. Man muss daher Fangleistenfäden aus einem reißfesten Material verwenden, z.B. aus einem synthetischen Material. Das bringt aber den Nachteil mit sich, dass die abgeschnittenen Fangleisten keinen sortenreinen Abfall bilden. Die Fangleiste besteht dann aus natürlichem Schussgarn, während die als Volldreherbindung aufgebrachten Fangleistenfäden aus einem synthetischen Garn bestehen. Außerdem besteht die Gefahr, dass die konventionellen Mehrfaden-Kreuzdreher bei den heute erforderlichen hohen Drehgeschwindigkeiten vorzeitig verschleißen.

Ein weiterer Nachteil besteht darin, dass im Falle einer automatisch ablaufenden Schussbruchbehebung, die ein erneutes Öffnen (Rückwärtsweben) des zuvor geschlossenen Webfaches voraussetzt, das den defekten Schussfaden abbindende Fangleistenfach nicht immer aufgelöst wird. Dann kann die Schussbruchbehebung nicht in der erforderlichen kurzen Zeit ausgeführt werden.

Schließlich ist noch als nachteilig zu verzeichnen, dass konventionelle Drehereinrichtungen vielfach die Fangleiste gegenüber dem Bindepunkt des Webfaches bzw. der Anschlagkante des Gewebes in Richtung der Fangleistenspule "vorarbeiten", und zwar insbesondere auf der Schussfadenauszugs- bzw. -ankunftsseite des Webfaches. In diesem Bereich ist dann im Vergleich zur Schussfadeneintragsseite der Schussfaden weniger stark gespannt.

Es ist somit nicht ausreichend, wenn beim Herstellen eines Gewebes mit Gewebeleisten und wenigstens einer zeitweilig vorhandenen Fangleiste zwar durch die Rotations-Kantendreher gemäß der DE-A-44 05 776 und der DE-A-44 05 777 ein Übergang auf höhere Maschinen-Drehzahlen und somit eine Leistungssteigerung in Verbindung mit einer Qualitätsverbesserung grundsätzlich möglich wird, dabei aber die Nachteile der konventionellen Kantendreher bei der Bildung der Fangleiste beibehalten werden.

Der Erfindung liegt daher die Aufgabe zu Grunde, die eingangs genannten Verfahren mit und ohne Drehrichtungsumkehr der Rotationskörper so zu verbessern, dass die hohen Webgeschwindigkeiten moderner Webmaschinen erreicht werden, wobei zugleich der Materialeinsatz für die Fangleisten verringert wird, die Schussfäden auf beiden Seiten des Gewebes zuverlässig gehalten werden und dennoch nach dem Abtrennen der Fangleisten eine qualitativ hochwertige, dauerhafte Gewebeleiste von schöner optischer Wirkung zustande kommt.

Diese Aufgabe wird erfindungsgemäß durch die Verfahren mit der Gesamtheit der in dem Anspruch 1 bzw. 2 angegebenen Merkmalen gelöst.

Indem nämlich sowohl für die Gewebeleisten als auch für die Fangleisten Rotations-Kantendreher mit einem Antrieb eingesetzt werden, der vom Antrieb der Webmaschine unabhängig ist, können die Rotationskörper dieser Rotations-Kantendreher mit der höchsten möglichen Drehzahl arbeiten, die an die Bildung der Gewebe- und Fangleisten angepasst und dafür sinnvoll ist. Da trotz der hohen Drehzahl beim Drehen in einer bestimmten Richtung stets Volldreherkanten zustande kommen, werden die Schussfäden stets zuverlässig abgebunden und festgehalten. Das bedeutet im Fall der Fangleisten, dass die Zahl der Fangleistenfäden und damit der Materialeinsatz verringert werden kann. Da die Fangleisten nicht mehr so breit sein müssen wie beim Einsatz der konventionellen Kantendreher oder bei leinwandbindigen Fangleisten, werden auch die für die Fangleisten erforderlichen Endabschnitte der Schussfäden kürzer und auch eine Materialersparnis bei den Schussfäden erzielt. Auf Greifenrvebmaschinen war es möglich, durch die neue Bauweise etwa 25mm Schussfadenmaterial je Schuss einzusparen.

Die geringere mechanische Beanspruchung der Fangleistenfäden durch die erfindungsgemäß eingesetzten Rotations-Kantendreher führt schließlich auch dazu, dass die Fangleistenfäden in sehr vielen Fällen aus demselben Material wie die Schussfäden bestehen können, womit sich nicht nur weniger, sondern auch sortenreiner Abfall ergibt. Beispielsweise können bei der Herstellung von Wollgewebe auch Fangleistenfäden aus Wolle verwendet werden, während bei der Herstellung von synthetischem Gewebe synthetische Fangleistenfäden verwendet werden. Da der Abfall sortenrein wird, können alle abgetrennten Fangleisten praktisch einer Aufarbeitung und Wiederverwendung zugeführt werden, was für die Webereien eine Kostenersparnis bedeutet.

Von großer Bedeutung für beide Verfahren gemäß den Ansprüchen 1 und 2 ist weiter der Vorlauf Δα des die Fangleistenfäden führenden Rotationskörpers gegenüber dem die Dreherfäden der Gewebeleisten führenden Rotationskörper, der durch die freie Programmierbarkeit von Rotation und ggs. auch Drehrichtungsumkehr der Rotationskörper möglich wird. Durch diesen Vorlauf Δα lassen sich nämlich die gegensätzlichen Forderungen erfüllen, dass einerseits die Fangleiste möglichst früh, andererseits die Gewebeleiste spät abbinden soll. Das frühe Abbinden der Fangleiste bewirkt ein frühes, zuverlässiges Festhalten des straff gespannten Schussfadens durch die verhältnismäßig groben Fangleistenfäden. Das Grundgewebe und die Gewebeleiste bestehen aus den wesentlich feineren Kettfäden und Dreherfäden; daher sollen das Webfach und das Gewebeleistenfach möglichst lang offengehalten werden, damit Kettfäden und Dreherfäden nicht durch das Eindringen des Schussfadens, beispielsweise durch Berühren des Greifers, disorientiert oder gar beschädigt werden. Indem der Vorlauf Δα des die Fangleistenfäden führenden Rotationskörpers gegenüber dem die Dreherfäden führenden Rotationskörper es erlaubt, die beiden gegensätzlichen Forderungen zu erfüllen, ist die nach dem Abtrennen der Fangleisten sichtbare Gewebeleiste nicht nur qualitativ hochwertig, sondern auch von guter optischer Wirkung. Zugleich verhindert der Vorlauf Δα bei der Kantenbildung das "Vorarbeiten" der Fangleiste gegenüber dem Bindepunkt des Webfaches, da durch den früheren Fachschluss eine bessere Dreherfaden-Einarbeitung gegeben ist.

Im Falle des Verfahrens gemäß Anspruch 1, also bei gesteuerter Drehrichtungsumkehr der Rotationskörper, bringt die frei programmierbare Drehrichtungsumkehr bei der mit wechselnder Drehrichtung erfolgenden Rotation der Rotationskörper einen weiteren Vorteil mit sich. Es ist nämlich unvermeidlich, dass die im Augenblick des Rückdrehens zustande kommende Bindung der Dreher- oder Fangleistenfäden nur eine Halbdreherbindung ist, bei der sich die Fäden nicht umschlingen, sondern parallel zueinander verlaufen. Die Halbdreherbindung hält den Schussfaden weit weniger gut als die Volldreherbindung. Wenn der die Fangleistenfäden führende Rotationskörper mit dem die Dreherfäden führenden Rotationskörper in derselben Phase rotiert, kommt im Augenblick des Rückdrehens sowohl bei den Dreherfäden als auch bei den Fangleistenfäden eine Halbdreherbindung zustande; die abgebundenen Schussfäden sind hierbei weniger fest gehalten als diejenigen Schussfäden, die bei unveränderter Drehrichtung der Rotationskörper abgebunden werden. Das kann eine Qualitätsverschlechterung bedeuten und wird vermieden, indem durch den frei programmierbaren Zeitpunkt der Drehrichtungsumkehr dafür gesorgt wird, dass immer nur bei der Gewebeleiste oder der Fangleiste, nie aber bei beiden gleichzeitig, eine Halbdreherbindung vorliegt.

Die Erfindung betrifft auch die zur Durchführung der Verfahren erforderlichen Vorrichtungen, die in den Ansprüchen 3 und 4 angegeben sind. Der maßgebliche und in den Oberbegriffen der Ansprüche 3 und 4 berücksichtigte Stand der Technik ist auch hier wieder die GB-A-669 196.

Bei den Vorrichtungen kommt zusätzlich zu den mit den Verfahren erzielbaren Vorteilen noch der Vorteil einer besonders kompakten Bauweise hinzu.

Vorteilhafte Ausgestaltungen der Vorrichtungen sind in den rückbezogenen Ansprüchen angegeben.

Die Erfindung wird anschließend anhand von in den Zeichnungen dargestellten Ausführungsbeispielen noch näher erläutert.

In den Zeichnungen zeigen:
- Figur 1: die aus zwei Rotations-Kantendrehern bestehende Vorrichtung wobei jeder Rotations-Kantendreher einen separaten Fremdantrieb besitzt,
- Figur 2: die aus zwei Rotations-Kantendrehern bestehende Vorrichtung, wobei jeder Rotations-Kantendreher einen separaten integralen Antrieb besitzt und wobei die Vorrichtung von einer Trageinrichtung aufgenommen ist,
- Figur 3: die als Ring ausgebildeten Dreherscheiben der Rotations-Kantendreher gemäß Figur 2, mit drehwinkelversetzten Fadenführungsösen,
- Figur 4: die aus zwei Rotations-Kantendrehern bestehende Vorrichtung, wobei der eine Kantendreher einen Fremdantrieb und der andere Kantendrehern einen integralen Antrieb besitzt,
- Figur 5: die aus zwei Rotations-Kantendrehern bestehende Vorrichtung gemäß Figur 5, wobei die Rotationskörper der Kantendreher die Drehrichtungsumkehr unabhängig voneinander ausführen,
- Figur 6: die eintragsseitige Fangleiste,
- Figur 7: die eintragsseitige Gewebeleiste mit Bindungsaussetzern.

Gemäß Figur 1 besteht die Vorrichtung aus einem ersten Rotations-Kantendreher 12 und aus einem zweiten Rotations-Kantendrehers 13. Der Aufbau, die Anordnung und die Wirkungsweise beider Kantendreher ist in der DE 44 05 777 C1 umfassend beschrieben, so dass an dieser Stelle auf Wiederholungen verzichtet wird.

Jeder der Kantendreher 12, 13 besitzt einen Dreherfäden 7 bzw. einen Fangleistenfäden 9 führenden Rotationskörper 12a mit hier nicht sichtbaren Fadensführungsösen 12b und einen Rotationskörper 13a mit Fangleistenfäden führenden Fadenführungsösen 13b.

Beide Kantendreher 12, 13 stehen mit je einem Drehantrieb 14 drehantreibbar in Verbindung. Die Drehantriebe 14 werden von einer Antriebssteuerung 15 angesteuert.

Durch jeweils eine Halbdrehung des Rotationskörpers 12a, 13a, um die Mittenachse 25 bildet der Rotationskörper 12a mit den Dreherfäden 7 ein Gewebeleistenfach 8 und der Rotationskörper 13a ein Fangleistenfach 10 etwa synchron zur Bildung des Webfaches 6 mit den Kettfäden 5 aus.

Die Mittel zur Bildung des Webfaches 6 sind hier nicht dargestellt, weil allgemein bekannt.

In die geöffneten Fächer 6, 8, 10 wird wenigstens ein Schussfaden 4 von der Eintragsseite des Webfaches 6 zur Ankunfts- oder Auszugsseite mittels pneumatischen oder mechanischen Eintragsorganen eingetragen.

Der hier in die Fächer 6, 8, 10 eingetragene Schussfaden 4 wird bis zum Anschlagen durch das Webblatt 27 an die Anschlagkante 1a,2a des Gewebes 1 bzw. der Gewebeleiste 2 und durch das Hilfswebblatt 28 an die Anschlagkante 3a der Fangleiste 3 und bis zum Abbinden durch die Fachbildeorgane auszugsseitig des Webfaches 6 von dem Schussfadeneintragsorgan 26 gehalten.

Nach dem Abbinden des Schussfadens 4 wird mittels synchroner Steuerung durch die Webfachbildeorgane erneut ein Webfach 6 und durch jeweils eine Halbdrehung der Rotationskörper 12a, 13a erneut ein Gewebeleisten- und Fangleistenfach 8, 10 gebildet, in die erneut wenigstens ein Schussfaden eingetragen wird. Dadurch entsteht ein Gewebe 1 mit einer Gewebeleiste 2 und beabstandet dazu eine zeitweilig vorhandene Fangleiste 3.

Bei der Herstellung der Gewebeleiste 2 und der Fangleiste 3 ist es erfindungswesentlich, dass die Rotationskörper 12a, 13a durch eine Vielzahl von aufeinander folgenden Halbdrehungen z.B. in die eine Drehrichtung und vorzugsweise durch die gleiche Vielzahl von aufeinander folgenden Halbdrehungen in die andere Drehrichtung sowohl die Gewebeleiste 2 als auch die Fangleisten 3 als eine feste Volldreherkante ausbilden.

Bei der hier dargestellten Vorrichtung handelt es sich um rechtsseitig in der Webmaschine angeordnete Rotations-Kantendreher 12 und 13; eine weitere Vorrichtung gleichen Aufbaus ist linksseitig in der Webmaschine eingeordnet, wie z.B. die Figuren 4 und 5 zeigen.

Um die freien Enden der Schussfäden 4 in der Fangleiste geordnet einer hier nicht dargestellten Gewebebreithaltevorrichtung zuführen zu können, ist zu beiden Seiten des Gewebes 1 wenigstens eine Halte- oder Streckvorrichtung 29, 30 (vgl. Figuren 4 und 5) vorgesehen.

Durch die koaxiale Anordnung der beiden Rotations-Kantendreher 12, 13 wird zwischen der Gewebeleiste 2 und der Fangleiste 3 eine Gewebe- oder Schneidgasse 16 gebildet, siehe auch Figur 4, in die eine Trenneinrichtung 17 eingreift und die Fangleiste zu gegebener Zeit von dem Gewebe 1 abtrennt.

Da jeder Rotations-Kantendreher 12,13 der Vorrichtung mit einem eigenen Drehantrieb 14 ausgerüstet ist, wird es möglich, jeden Rotations-Kantendreher 12, 13 individuell, insbesondere im Hinblick auf die Umkehrung der Drehrichtung und auf den Zeitpunkt zum Abbinden der Schussfäden 4 zur Bildung der auszugseitigen Fangleiste 3, zu steuern.

Die Fangleistenfäden 9 für die Fangleiste 3 werden, wie die Dreherfäden 7 für die Gewebeleiste 2, von auf Haltern 19 bzw. 18 angeordneten Spulen 21 bzw. 20 abgezogen, wobei die Halter 18,19 ortsfest gelagert sind.

In dem Fall, dass eine Drehrichtungsumkehr der Rotationskörper 12a, 13a nicht vorgesehen ist, sind die Spulen 20, 21 auf einem nicht dargestellten, drehangetriebenen Spulenhalter angeordnet. Ein solcher drehangetriebener Spulenhalter ist erforderlich, um erstens keine gegenseitigen Umschlingungen der Dreherfäden 7 und zweitens keine gegenseitigen Umschlingungen der Fangleistenfäden 9 auf dem Weg zwischen den Rotationskörpern 12a, 13a und den Spulen 20, 21 entstehen zu lassen.

In Figur 2 besteht die Vorrichtung aus einem ersten Rotations-Kantendreher 12 und einem zweiten Rotations-Kantendreher 13. Aufbau, Anordnung und Wirkungsweise beider Kantendreher sind in der DE 44 05 776 C1 offenbart. Wesentlich ist hier, dass beide Rotationskörper 12a, 13a die Rotoren eines elektromotorischen Stellantriebes sind. Beide Kantendreher bilden auch hier eine strukturelle Einheit, die von einer Trageinrichtung 22 aufgenommen ist.

Das Bilden des Gewebeleisten- und Fangleistenfaches 8, 10 erfolgt analog der Funktionsweise der Vorrichtung gemäß Figur 1. Über die Antriebssteuerung 15 ist jeder Kantendreher 12,13 individuell ansteuer- und betreibbar im Einklang mit der Webfachbildung.

Die Trageinrichtung 22 als Ganzes ist über die Langlöcher 22d durch entsprechende Maschinenelemente mit der Webmaschine verbindbar und in Richtung des Doppelpfeils 32 positionierbar. Mit dem ersten Bauteil 22a ist wenigstens ein zweites und drittes Bauteil 22b, 22c verbunden. Das dritte Bauteil 22c ist in einer Ebene allein in Richtung des Doppelpfeils 33 um eine Vertikalachse 23 schwenkbar angeordnet. Die zu einer strukturellen Einheit kombinierten Rotations-Kantendreher 12, 13 sind dabei mit dem dritten Bauteil 22c derart verbunden, dass die Einheit längs der Mittenachse 24 des Bauteils 22c verschiebbar und um diese Mittenachse 24 schwenkbar ist.

Bei überbreit gebäumten Webketten ist die Schwenkbarkeit der strukturellen Einheit von besonderem Vorteil. Die Dreherfäden 7 und die Fangleistenfäden 9 werden auch hier von Spulen 20, 21 abgezogen, wie bereits in Figur 1 dargestellt.

Figur 3 zeigt zwei um die Mittenachse 25 rotierbare Rotationskörper 12a,13a mit Fadenführungsösen 12b, 13b. Die Rotationskörper 12a, 13a sind entsprechend der Vorrichtung gemäß Figur 1 oder 2 ausgebildet.

Im Hinblick auf den Zeitpunkt der Abbindung der Schussfäden in der Fangleiste 3 ist es erfindungswesentlich, dass das Fangleistenfach 10 den Schussfaden 4 um einige Drehwinkelgrade Δα vor dem Gewebeleistenfach 8 abbindet. Anders ausgedrückt, die Rotation des Rotationskörpers 13b eilt der Rotation des Rotationskörpers 12b sowohl im Vorlauf gemäß Pfeil 34 als auch nach Richtungsumkehr im Rücklauf gemäß Pfeil 35 voraus. Das Maß der vorauseilenden Rotation, d.h. der Betrag Δα, ist in der Antriebssteuerung 15 frei programmierbar.

Figur 4 zeigt eine eintragsseitig des Webfaches 6 angeordnete Vorrichtung mit unterschiedlichen Drehantrieben. Während zum Bilden der Gewebeleiste 2 ein erster Rotations-Kantendreher 12 mit integralem Drehantrieb vorgesehen ist, also der Rotationskörper 12a der Rotor eines elektromotorischen Stellantriebes ist, wird die Fangleiste 3 mittels eines fremd angetriebenen Rotationskörpers 13a gebildet (Drehantrieb 14).

Die Antriebe der beiden Kantendreher 12, 13 werden von einer Antriebssteuerung 15 angesteuert. Eintragsseitig des Webfaches 6 sind, analog zur Ankunfts- bzw. Auszugsseite des Webfaches 6, die Enden der abgebundenen Schussfäden 4 von einer Halte- oder Streckvorrichtung 30 bis zum Einlauf in eine nicht dargestellte Breithalteeinrichtung vorzugsweise pneumatisch gestreckt gehalten.

Figur 5 zeigt eine Vorrichtung, wie sie bereits in Figur 4 dargestellt ist. Gemäß dem erfindungsgemäßen Verfahren zum Bilden einer Gewebeleiste 2 und einer Fangleiste 3 ist hier das Verhältnis von Anzahl der Drehrichtungsumkehrungen der Rotationskörper 12a, 13a je Gewebeabschnitt 31 verschieden von eins, d.h. nicht nach jedem Schussfadeneintrag erfolgt eine Umkehr der Drehrichtung der Rotationskörper 12a, 13a.

Zur Herstellung einer qualitativ hochwertigen Gewebeleiste 2 an Geweben 1 für die Bekleidungsindustrie ist es zum Beispiel von Vorteil, wenn die Umsteuerung der Drehrichtung des Rotationskörpers 12a für die Gewebeleiste 2 nach der Herstellung von mehr als 20 Volldreherabbindungen erfolgt, während die Drehrichtung des Rotationskörpers 13a zur Herstellung der Fangleiste 3 nach weniger als zehn Volldreherabbindungen erfolgt. Dadurch wird erreicht, dass die Gewebeleiste visuell schön ausgebildet ist und die Fangleiste 3 eine vergleichsweise höhere Schussdichte aufweisen kann, als sie mit jedem anderen bekannten Drehersystem erreichbar ist.

Erfindungswesentlich ist also, dass je Gewebeabschnitt 31 oder Schussfolge das Verhältnis der Drehrichtungsumkehrungen einer aus zwei Rotations-Kantendrehern 12, 13 bestehenden Vorrichtung zur Bildung einer Gewebeleiste 2 und einer Fangleiste 3 beliebig variierbar ist und dass diese Variation frei programmiert werden kann.

Figur 6 zeigt Fangleistenfäden 9, die durch Rotation des Rotationskörpers 13a in eine Richtung die Enden der Schussfäden 4 mittels Volldreherabbindungen zu einer Fangleiste 3 ausbilden. In der Fangleiste 3 wie auch in der Gewebeleiste 2 ist der Punkt der Drehrichtungsumkehr visuell nicht erkennbar. Im vorliegenden Beispiel ist also nicht dargestellt, dass eine Drehrichtungsumkehr des Rotationskörpers 13a ausgeführt wurde.

Figur 7 zeigt die Dreherfäden 7, die mittels Rotation des Rotationskörpers 12a in einer Richtung die Enden der Schussfäden 4 mittels Volldreherabbindungen zu einer Gewebeleiste 2 ausbilden. Aufgrund der freien Programmierung der Rotations-Kantendreher 12, 13 sind Abbindungsvarianten für die Schussfäden 4 denkbar, wie z.B. sogenannte Bindungsaussetzer, die gleichermaßen in der Gewebeleiste 2 und in der Fangleiste 3 realisierbar sind.

Zusammenfassend kann festgestellt werden, dass die an sich bekannte Technologie zur Herstellung einer Volldreher-Gewebeleiste 2 ohne Einschränkungen zur Herstellung einer zeitweilig vorhandenen Fangleiste 3 einsetzbar ist. Es kann ferner festgestellt werden, dass durch die Kombination von zwei Rotations-Kantendrehern 12, 13 zu einer strukturellen Einheit und unter Anwendung der Volldreher-Technologie neben Materialeinsparungen zum Bilden der Fangleisten 3 Materialeinsparungen je Schussfaden 4 erreichbar sind. Die Einsparung an Schussmaterial wird dadurch möglich, dass insbesondere auf Greiferwebmaschinen die Fadenhinreicheaggregate und die Schussfadenschere 17 um die verminderte Breite einer konventionell hergestellten Fangleiste 3 näher zum Webblatt 27 hin positioniert werden können. Ferner ist es dadurch möglich, die Startposition der Schussfadeneintragsorgane (Bringer- und Nehmergreifer) näher zum Webblatt 27 hin einzustellen.

### Liste der Bezugsziffern

- 1: Gewebe
- 1 a: Anschlagkante des Gewebes
- 2: Gewebeleiste
- 2a: Anschlagkante der Gewebeleiste
- 3: Fangleiste
- 3a: Anschlagkante
- 4: Schussfaden
- 5: Kettfaden
- 6: Webfach
- 7: Dreherfaden
- 8: Gewebeleistenfach
- 9: Fangleistenfaden
- 10: Fangleistenfach
- 12: erster Rotations-Kantendreher
- 12a: Rotationskörper
- 12b: Fadenführungsöse
- 13: zweiter Rotations-Kantendreher
- 13a: Rotationskörper
- 13b: Fadenführungsöse
- 14: Drehantrieb
- 15: Antriebssteuerung
- 16: Gewebe- oder Schneidgasse
- 17: Trenneinrichtung (Schussfadenschere)
- 18: Halter
- 19: Halter
- 20: Spule
- 21: Spule
- 22: Trageinrichtung
- 22a: erstes Bauteil
- 22b: zweites Bauteil
- 22c: drittes Bauteil
- 22d: Langloch
- 23: Vertikalachse
- 24: Mittenachse
- 25: gemeinsame Mittenachse
- 26: Schussfadeneintragsorgan
- 27: Webblatt
- 28: Hilfswebblatt
- 29: Halte- oder Streckvorrichtung
- 30: Halte- oder Streckvorrichtung
- 31: Gewebeabschnitt
- 32: Doppelpfeil
- 33: Doppelpfeil
- 34: Pfeil
- 35: Pfeil

- Δα: Drehwinkel

## Patentansprüche

1. Verfahren zum Herstellen eines Gewebes (1) mit Gewebeleisten (2) und wenigstens einer zeitweilig vorhandenen Fangleiste (3) auf Webmaschinen, wonach mindestens ein Schussfaden (4) in ein aus Kettfäden (5) gebildetes Webfach (6), in ein aus Dreherfäden (7) gebildetes Gewebeleistenfach (8) und in ein aus Fangleistenfäden (9) gebildetes Fangleistenfach (10) eingetragen wird, daraufhin der Schussfaden (4) an die Anschlagkante (1a, 2a, 3a) des Gewebes (1), der Gewebeleiste (2) und der Fangleiste (3) angeschlagen wird, anschließend durch die Kettfäden (5), die Dreherfäden (7) und die Fangleistenfäden (9) abgebunden und nachfolgend mittels wenigstens einer Schussfadenschere (17) von einem bereitgehaltenen Schussfaden (4) abgeschnitten wird, wobei die Gewebeleiste (2) und die Fangleiste (3) jeweils als Volldreherkante mittels Rotation jeweils eines die Dreherfäden (7) und eines die Fangleistenfäden (9) führenden Rotationskörpers (12a, 13a) eines ersten und zweiten Rotations-Kantendrehers (12, 13) mit gesteuerter Drehrichtungsumkehr ausgebildet wird,
**dadurch gekennzeichnet,**
**dass** die Rotationskörper (12a, 13a) unabhängig vom Antrieb der Webmaschine angetrieben werden und gesteuert sind und dass die Rotation und die Drehrichtungsumkehr jedes Rotationskörpers (12a, 13a) frei programmierbar ist, wobei auf der Schussfadenauszugs- bzw. -ankunftsseite des Webfaches (6) ein Vorlauf Δα des die Fangleistenfäden (9) führenden Rotationskörpers (13a) gegenüber dem die Dreherfäden (7) führenden Rotationskörper (12a) frei programmierbar ist, wodurch das Fangleistenfach (10) bei einem Vorlauf Δα von mehreren Winkelgraden vor dem Gewebeleistenfach (8) geschlossen wird und dieser Vorlauf Δα bei erfolgter Drehrichtungsumkehr aufrechterhalten wird.

2. Verfahren zum Herstellen eines Gewebes (1) mit Gewebeleisten (2) und wenigstens einer zeitweilig vorhandenen Fangleiste (3) auf Webmaschinen, wonach mindestens ein Schussfaden (4) in ein aus Kettfäden (5) gebildetes Webfach (6), in ein aus Dreherfäden (7) gebildetes Gewebeleistenfach (8) und in ein aus Fangleistenfäden (9) gebildetes Fangleistenfach (10) eingetragen wird, daraufhin der Schussfaden (4) an die Anschlagkante (1a, 2a, 3a) des Gewebes (1), der Gewebeleiste (2) und der Fangleiste (3) angeschlagen wird, anschließend durch die Kettfäden (5), die Dreherfäden (7) und die Fangleistenfäden (9) abgebunden und nachfolgend mittels wenigstens einer Schussfadenschere (17) von einem bereitgehaltenen Schussfaden (4) abgeschnitten wird, wobei die Gewebeleiste (2) und die Fangleiste (3) jeweils als Volldreherkante mittels Rotation jeweils eines die Dreherfäden (7) und eines die Fangleistenfäden (9) führenden Rotationskörpers (12a, 13a) eines ersten und eines zweiten Rotations-Kantendrehers (12, 13) ohne Drehrichtungsumkehr ausgebildet wird, und wobei sowohl die Dreherfäden (7) als auch die Fangleistenfäden (9) von auf einem drehangetriebenen Halter angeordneten Spulen abgezogen werden, **dadurch gekennzeichnet,**
**dass** die Rotationskörper (12a, 13a) unabhängig vom Antrieb der Webmaschine angetrieben werden und gesteuert sind und dass die Rotation jedes Rotationskörpers (12a, 13a) frei programmierbar ist, wobei auf der Schussfadenauszugs- bzw. -ankunftsseite des Webfaches (6) ein Vorlauf Δα des die Fangleistenfäden (9) führenden Rotationskörpers (13a) gegenüber dem die Dreherfäden (7) führenden Rotationskörper (12a) frei programmierbar ist, wodurch das Fangleistenfach (10) bei einem Vorlauf Δα von mehreren Winkelgraden vor dem Gewebeleistenfach (8) geschlossen wird.

3. Vorrichtung zur Durchführung des Verfahrens nach Anspruch 1, aufweisend:
einen ersten Rotations-Kantendreher (12) mit einem Dreherfäden (7) führenden Rotationskörper (12a) zum Bilden einer Gewebeleiste (2),
einen zweiten Rotations-Kantendreher (13) mit einem Fangleistenfäden (9) führenden Rotationskörper (13a) zum Bilden einer Fangleiste (3),
wobei die Gewebe- und Fangleisten (2, 3) durch Volldreherabbindungen der Schussfäden (4) mittels gesteuerter Drehrichtungsumkehr der Rotationskörper (12, 13) herstellbar sind,
**dadurch gekennzeichnet,**
**dass** jeder Rotationskörper (12a, 13a) einen Drehantrieb (14) besitzt, der unabhängig vom Hauptantrieb der Webmaschine ist, und dass beide Drehantriebe (14) unabhängig voneinander ansteuerbar sind, wobei auf der Schussfadenauszugs- bzw. -ankunftsseite des Webfaches (6) ein Vorlauf Δα des die Fangleistenfäden (9) führenden Rotationskörpers (13a) gegenüber dem die Dreherfäden (7) führenden Rotationskörper (12a) frei programmierbar ist, wodurch das Fangleistenfach (10) bei einem Vorlauf Δα von mehreren Winkelgraden vor dem Gewebeleistenfach (8) geschlossen wird und dieser Vorlauf Δα bei erfolgter Drehrichtungsumkehr aufrechterhalten wird.

4. Vorrichtung zur Durchführung des Verfahrens nach Anspruch 2, umfassend:
a) einen ersten Rotations-Kantendreher (12) mit einem Dreherfäden (7) führenden Rotationskörper (12a) zum Bilden einer Gewebeleiste (2),
b) einen zweiten Rotations-Kantendreher (13) mit einem Fangleistenfäden (9) führenden Rotationskörper (13a) zum Bilden einer Fangleiste (3), wobei
c) die Gewebe- und Fangleisten (2, 3) durch Volldreherbindungen der Schussfäden (4) ohne Drehrichtungsumkehr der Rotationskörper (12a, 13a) herstellbar sind und
d) einen drehangetriebenen Halter mit Spulen für die Dreher- und Fangleistenfäden,
**dadurch gekennzeichnet,**
**dass** jeder Rotationskörper (12a, 13a) einen Drehantrieb (14) besitzt, der unabhängig vom Hauptantrieb der Webmaschine ist, und dass beide Drehantriebe (14) unabhängig voneinander ansteuerbar sind, wobei auf der Schussfadenauszugs- bzw. -ankunftsseite des Webfaches (6) ein Vorlauf Δα des die Fangleistenfäden (9) führenden Rotationskörpers (13a) gegenüber dem die Dreherfäden (7) führenden Rotationskörper (12a) frei programmierbar ist, wodurch das Fangleistenfach (10) bei einem Vorlauf Δα von mehreren Winkelgraden vor dem Gewebeleistenfach (8) geschlossen wird.

5. Vorrichtung nach einem der Ansprüche 3 oder 4, **dadurch gekennzeichnet, dass** der erste und der zweite Rotations-Kantendreher (12; 13) zusammen eine strukturelle Einheit in Formt eines Baukastensystems bilden.

6. Vorrichtung nach einem der Ansprüche 3 bis 5, **dadurch gekennzeichnet, dass** jeder Rotationskörper (12a, 13a) als vorzugsweise ringförmige Dreherscheibe ausgebildet ist und Fadenführungsösen (12b, 13b) besitzt.

7. Vorrichtung nach einem der Ansprüche 3 bis 6, **dadurch gekennzeichnet, dass** mindestens einer der beiden Rotationskörper (12a, 13a) der Rotor eines elektromotorischen Stellantriebes ist.

8. Vorrichtung nach Anspruch 3, **dadurch gekennzeichnet, dass** je Gewebeabschnitt oder Schussfolge die Anzahl und die Zeitpunkte der Drehrichtungsumkehr sowie die Anzahl der Drehungen jedes Rotationskörpers (12a, 13a) mittels einer Antriebssteuerung (15) frei programmierbar sind.

9. Vorrichtung nach Anspruch 4, **dadurch gekennzeichnet, dass** je Gewebeabschnitt oder Schussfolge die Anzahl der Drehungen jedes Rotationskörpers (12a, 13a) mittels einer Antriebssteuerung (15) frei programmierbar ist.

10. Vorrichtung nach Anspruch 5, **dadurch gekennzeichnet, dass** die von den Rotations-Kantendrehern (12, 13) gebildete strukturelle Einheit innerhalb der Webmaschine mittels einer Trageinrichtung (22) räumlich veränderbar ist.

11. Vorrichtung nach Anspruch 10, **gekennzeichnet durch** eine Trageinrichtung (22) mit den folgenden Merkmalen:
a) wenigstens ein maschinenfest anordenbares und in wenigstens einer Ebene verstellbares erstes Bauteil (22a),
b) wenigstens ein mit dem ersten Bauteil (22a) verbundenes zweites und drittes Bauteil (22b, .22c), wobei das dritte Bauteil (22c) in einer Ebene allein schwenkbar um eine Vertikalachse (23) angeordnet ist und wobei
c) die strukturelle Einheit mit dem dritten Bauteil (22c) derart verbunden ist, dass die Einheit längs der Mittenachse (24) des dritten Bauteils (22c) verschiebbar ist und um diese schwenkbar ist.

12. Vorrichtung nach Anspruch 11, **dadurch gekennzeichnet, dass** der erste und der zweite Rotations-Kantendreher (12, 13) der strukturellen Einheit derart von dem dritten Bauteil (22c) aufgenommen sind, dass deren Rotationskörper (12a, 13a) um eine gemeinsame Mittenachse (25) rotieren.

13. Vorrichtung nach Anspruch 12, **dadurch gekennzeichnet, dass** im Betriebszustand der strukturellen Einheit die Mittenachse (25) etwa parallel zur Anschlagkante (1a, 2a, 3a) des Gewebes (1), der Gewebeleiste (2) und der Fangleiste (3) liegt.

## Claims

1. Method for the production on looms of a fabric (1) having fabric selvedges (2) and at least one temporarily present catch selvedge (3), according to which at least one weft thread (4) is introduced into a shed (6) formed from warp threads (5), into a fabric selvedge shed (8) formed from leno threads (7) and into a catch selvedge shed (10) formed from catch selvedge threads (9), thereupon the weft thread (4) is beaten up to the fell (1a, 2a, 3a) of the fabric (1), the fabric selvedge (20) and the catch selvedge (3), is subsequently bound in by the warp threads (5), the leno threads (7) and the catch selvedge threads (9) and thereafter is cut by means of at least one weft thread cutting device (17) from a weft thread (4) held in readiness, wherein the fabric selvedge (2) and the catch selvedge (3) are each formed as a full-cross leno selvedge by means of rotation of a respective rotating body (12a, 13a) guiding the leno threads (7) and the catch selvedge threads (9) of a first and a second rotary leno mechanism (12, 13) having a controlled reversal of rotation direction,
**characterised in that**
the rotating bodies (12a, 13a) are driven and are controlled independently of the drive of the loom and **in that** the rotation and the reversal of the rotation direction of each rotating body (12a, 13a) is freely programmable, wherein on the weft thread exit side and arrival side respectively of the shed (6) an advance Δα of the rotating body (13a) guiding the catch selvedge threads (9) with respect to the rotating body (12a) guiding the leno threads (7) is freely programmable, whereby with an advance Δα of several angular degrees the catch selvedge shed (10) is closed ahead of the fabric selvedge shed (8) and this advance Δα is maintained when reversal of the rotation direction is effected.

2. Method for the production on looms of a fabric (1) having fabric selvedges (2) and at least one temporarily present catch selvedge (3), according to which at least one weft thread (4) is introduced into a shed (6) formed from warp threads (5), into a fabric selvedge shed (8) formed from leno threads (7) and into a catch selvedge shed (10) formed from catch selvedge threads (9), thereupon the weft thread (4) is beaten up to the fell (1a, 2a, 3a) of the fabric (1), the fabric selvedge (20) and the catch selvedge (3), is subsequently bound in by the warp threads (5), the leno threads (7) and the catch selvedge threads (9) and thereafter is cut by means of at least one weft thread cutting device (17) from a weft thread (4) held in readiness, wherein the fabric selvedge (2) and the catch selvedge (3) are each formed as a full-cross leno selvedge by means of rotation of a respective rotating body (12a, 13a) guiding the leno threads (7) and the catch selvedge threads (9) of a first and a second rotary leno mechanism (12, 13) with no reversal of the rotation direction, and wherein both the leno threads (7) and the catch selvedge threads (9) are drawn from spools arranged on a rotatably driven holder,
**characterised in that**
the rotating bodies (12a, 13a) are driven and are controlled independently of the drive of the loom and **in that** the rotation of each rotating body (12a, 13a) is freely programmable, wherein on the weft thread exit side and arrival side respectively of the shed (6) an advance Δα of the rotating body (13a) guiding the catch selvedge threads (9) with respect to the rotating body (12a) guiding the leno threads (7) is freely programmable, whereby with an advance Δα of several angular degrees the catch selvedge shed (10) is closed ahead of the fabric selvedge shed (8).

3. Apparatus for carrying out the method according to claim 1, comprising:
a first rotary leno mechanism (12) having a rotating body (12a) guiding leno threads (7) to form a fabric selvedge (2),
a second rotary leno mechanism (13) having a rotating body (13a) guiding catch selvedge threads (9) to form a catch selvedge (3),
wherein the fabric and catch selvedges (2, 3) are producible by full-cross leno interlacings of the weft threads (4) by means of controlled reversal of the rotation direction of the rotating bodies (12, 13),
**characterised in that**
each rotating body (12a, 13a) has a rotary drive (14), which is independent of the main drive of the loom, and **in that** both rotary drives (14) are controllable independently of one another, wherein on the weft thread exit side and arrival side respectively of the shed (6) an advance Δα of the rotating body (13a) guiding the catch selvedge threads (9) with respect to the rotating body (12a) guiding the leno threads (7) is freely programmable, whereby with an advance Δα of several angular degrees the catch selvedge shed (10) is closed ahead of the fabric selvedge shed (8) and this advance Δα is maintained when reversal of the rotation direction is effected.

4. Apparatus for carrying out the method according to claim 2, comprising:
a) a first rotary leno mechanism (12) having a rotating body (12a) guiding leno threads (7) to form a fabric selvedge (2),
b) a second rotary leno mechanism (13) having a rotating body (13a) guiding catch selvedge threads (9) to form a catch selvedge (3),
c) the fabric and catch selvedges (2, 3) are producible by full-cross leno interlacings of the weft threads (4) without reversal of the rotation direction of the rotating bodies (12a, 13a) and
d) a holder rotatably driven with spools for the leno and catch selvedge threads,
**characterised in that**
each rotating body (12a, 13a) has a rotary drive (14), which is independent of the main drive of the loom, and **in that** both rotary drives (14) are controllable independently of one another, wherein on the weft thread exit side and arrival side respectively of the shed (6) an advance Δα of the rotating body (13a) guiding the catch selvedge threads (9) with respect to the rotating body (12a) guiding the leno threads (7) is freely programmable, whereby with an advance Δα of several angular degrees the catch selvedge shed (10) is closed ahead of the fabric selvedge shed (8).

5. Apparatus according to one of claims 3 and 4, **characterised in that** the first and the second rotary leno mechanism (12, 13) together form a structural unit in the form of a modular construction system.

6. Apparatus according to any one of claims 3 to 5, **characterised in that** each rotating body (12a, 13a) is in the form of a preferably annular leno disc and has thread guiding eyes (12b, 13b).

7. Apparatus according to any one of claims 3 to 6, **characterised in that** at least one of the two rotating bodies (12a, 13a) is the rotor of an electromotive actuator.

8. Apparatus according to claim 3, **characterised in that** per fabric section or weft sequence the number and the times of the reversal of rotation direction and the number of rotations of each rotating body (12a, 13a) are freely programmable by means of a drive control system (15).

9. Apparatus according to claim 4, **characterised in that** per fabric section or weft sequence the number of rotations of each rotating body (12a, 13a) is freely programmable by means of a drive control system (15).

10. Apparatus according to claim 5, **characterised in that** the structural unit formed by the rotary leno mechanisms (12, 13) is position-adjustable within the loom by means of a carrier arrangement (22).

11. Apparatus according to claim 10, **characterised by** a carrier arrangement (2) having the following features:
a) at least one first structural component (22a) fixedly arranged on the loom and adjustable in at least one plane,
b) at least one second and third structural component (22b, 22c) connected to the first structural component (22a), the third structural component (22c) being arranged to be pivotable about a vertical axis (23) in a single plane and
wherein
c) the structural unit is connected to the third structural component (22c) in such a way that the unit is slidable along and is pivotable about the centre line (24) of the third structural component.

12. Apparatus according to claim 11, **characterised in that** the first and the second rotary leno mechanisms (12, 13) of the structural unit are received by the third structural component (22c) in such a way that their rotating bodies (12a, 13a) rotate about a common centre line (25).

13. Apparatus according to claims 12, **characterised in that** in an operative state of the structural unit, the centre line (25) lies approximately parallel to the fell (1a, 2a, 3a) of the fabric (1), the fabric selvedge and the catch selvedge (3).

## Revendications

1. Procédé pour fabriquer un tissu (1) avec des lisières de tissu (2) et au moins une lisière de retenue (3) temporairement présente sur des métiers à tisser, selon lequel au moins un fil de trame (4) est inséré dans une foule (6) constituée de fils de chaîne (5), dans un pas de lisière de tissu (8) constitué de fils de tour (7) et dans un pas de lisière de retenue (10) constitué de fils de la lisière de retenue (9), à la suite de quoi le fil de trame (4) est appliqué contre la bordure d'arrêt (1a, 2a, 3a) du tissu (1), de la lisière de tissu (2) et de la lisière de retenue (3), puis passé par les fils de chaîne (5), les fils de tour (7) et les fils de la lisière de retenue (9) et ensuite séparé d'un fil de trame (4) déjà préparé au moyen d'au moins un ciseau pour fil de trame (17), la lisière de tissu (2) et la lisière de retenue (3) étant formées chacune comme une bordure à tour complet par rotation de corps rotatif (12a, 13a) guidant les fils de tour (7) et les fils de la lisière de retenue (9) d'un premier et second mécanisme rotatif pour lisières pas de gaze (12, 13) avec réversibilité du sens de rotation commandée, **caractérisé en ce que** les corps rotatifs (12a, 13a) sont entraînés et commandés indépendamment de l'entraînement du métier à tisser et **en ce que** la rotation et la réversibilité du sens de rotation de chaque corps rotatif (12a, 13a) sont librement programmables, sur le côté de prise ou d'entrée des fils de trame de la foule (6), une avance Δα du corps rotatif (13a) guidant les fils de la lisière de retenue (9) vis-à-vis du corps rotatif (12a) guidant les fils de tour (7) étant librement programmable, à la suite de quoi le pas de lisière de retenue (10) est fermé lors d'une avance Δα de plusieurs degrés devant le pas de lisière de tissu (8) et cette avance Δα est maintenue lors de l'inversion du sens de rotation.

2. Procédé pour fabriquer un tissu (1) avec des lisières de tissu (2) et au moins une lisière de retenue (3) temporairement présente sur des métiers à tisser, selon lequel au moins un fil de trame (4) est inséré dans une foule (6) constituée de fils de chaîne (5), dans un pas de lisière de tissu (8) constitué de fils de tour (7) et dans un pas de lisière de retenue (10) constitué de fils de la lisière de retenue (9), à la suite de quoi le fil de trame (4) est appliqué contre la bordure d'arrêt (1a, 2a, 3a) du tissu (1), de la lisière de tissu (2) et de la lisière de retenue (3), puis passé par les fils de chaîne (5), les fils de tour (7) et les fils de la lisière de retenue (9) et ensuite séparé d'un fil de trame (4) déjà préparé au moyen d'au moins un ciseau pour fil de trame (17), la lisière de tissu (2) et la lisière de retenue (3) étant formées chacune comme une bordure à tour complet par rotation de corps rotatifs (12a, 13a) guidant les fils de tour (7) et les fils de la lisière de retenue (9) d'un premier et d'un second mécanisme rotatif pour lisières pas de gaze (12, 13) sans réversibilité du sens de rotation et les fils de tour (7) ainsi que les fils de la lisière de retenue (9) étant déroulés des bobines disposées sur un support entraîné par rotation,
**caractérisé en ce que**
les corps rotatifs (12a, 13a) sont entraînés et commandés indépendamment de l'entraînement du métier à tisser et **en ce que** la rotation de chaque corps rotatif (12a, 13a) est librement programmable, sur le côté de prise ou d'entrée des fils de trame de la foule (6), une avance Δα du corps rotatif (13a) guidant les fils de la lisière de retenue (9) vis-à-vis du corps rotatif (12a) guidant les fils de tour (7) étant librement programmable, à la suite de quoi le pas de lisière de retenue (10) est fermé lors d'une avance Δα de plusieurs degrés devant le pas de lisière de tissu (8).

3. Dispositif destiné à l'exécution du procédé selon la revendication 1 présentant:
un premier mécanisme rotatif pour lisières pas de gaze (12) avec un corps rotatif (12a) guidant des fils de tour (7) pour former une lisière de tissu (2), un second mécanisme rotatif pour lisières pas de gaze (13) avec un corps rotatif (13a) guidant des fils de la lisière de retenue (9) pour former une lisière de retenue (3), les lisières de tissu et de retenue (2,3) pouvant être fabriquées par des armures de gaze à tour complet des fils à trame (4) au moyen de la réversibilité du sens de rotation commandée des corps rotatifs (12, 13),
**caractérisé en ce que**
chaque corps rotatif (12a, 13a) dispose d'un mécanisme d'entraînement rotatif (14) qui est indépendant de l'entraînement principal du métier à tisser et **en ce que** les deux mécanismes d'entraînement rotatif (14) peuvent être commandés indépendamment l'un de l'autre, sur le côté de prise ou d'entrée des fils de trame de la foule (6) une avance Δα du corps rotatif (13a) guidant les fils de la lisière de retenue (9) vis-à-vis du corps rotatif (12a) guidant les fils de tour (7) étant librement programmable, à la suite de quoi le pas de lisière de retenue (10) est fermé lors d'une avance Δα de plusieurs degrés devant le pas de lisière de tissu (8) et cette avance Δα est maintenue lors de l'inversion du sens de rotation.

4. Dispositif destiné à l'exécution du procédé selon la revendication 2 comportant :
a) un premier mécanisme rotatif pour lisières pas de gaze (12) avec un corps rotatif (12a) guidant des fils de tour (7) pour former une lisière de tissu (2),
b) un second mécanisme rotatif pour lisières pas de gaze (13) avec un corps rotatif (13a) guidant des fils de la lisière de retenue (9) pour former une lisière de retenue (3)
c) les lisières de tissu et de retenue (2, 3) pouvant être fabriquées par des armures de gaze à tour complet des fils à trame (4) sans réversibilité du sens de rotation des corps rotatifs (12a, 13a) et
d) un support entraîné par rotation avec des bobines pour les fils à tour et les fils de lisière de retenue,
**caractérisé en ce que**
chaque corps rotatif (12a, 13a) dispose d'un mécanisme d'entraînement rotatif (14) qui est indépendant de l'entraînement principal du métier à tisser et **en ce que** les deux mécanismes d'entraînement rotatif (14) peuvent être commandés indépendamment l'un de l'autre, sur le côté de prise ou d'entrée des fils de trame de la foule (6) une avance Δα du corps rotatif (13a) guidant les fils de la lisière de retenue (9) vis-à-vis du corps rotatif (12a) guidant les fils de tour (7) étant librement programmable, à la suite de quoi le pas de lisière de retenue (10) est fermé lors d'une avance Δα de plusieurs degrés devant le pas de lisière de tissu (8).

5. Dispositif selon l'une des revendications 3 ou 4, **caractérisé en ce que** le premier et le second mécanisme rotatif pour lisières pas de gaze (12, 13) constituent ensemble une unité structurelle sous la forme d'un système modulaire.

6. Dispositif selon l'une des revendications 3 à 5, **caractérisé en ce que** chaque corps rotatif (12a, 13a) est formé comme un disque de mécanisme de torsion de préférence en forme d'anneau et dispose d'oeillets de guidage de fils (12b, 13b).

7. Dispositif selon l'une des revendications 3 à 6, **caractérisé en ce que** au moins l'un des deux corps rotatifs (12a, 13a) est le rotor d'un servomoteur électrique.

8. Dispositif selon la revendication 3, **caractérisé en ce que** selon la pièce de tissu ou la succession de duites, le nombre et les moments d'inversion du sens de rotation ainsi que le nombre de rotations de chaque corps rotatif (12a, 13a) peuvent être librement programmés au moyen d'une commande à entraînement (15).

9. Dispositif selon la revendication 4, **caractérisé en ce que** selon la pièce de tissu ou la succession de duites, le nombre de rotations de chaque corps rotatif (12a, 13a) peut être librement programmé au moyen d'une commande à entraînement (15).

10. Dispositif selon la revendication 5, **caractérisé en ce que** l'unité structurelle formée par les mécanismes rotatifs pour lisières pas de gaze (12, 13) peut être déplacée au moyen d'un dispositif de support (22) au sein du métier à tisser.

11. Dispositif selon la revendication 10, **caractérisé par** un dispositif de support (22) aux caractéristiques suivantes:
a)au moins un premier composant (22a) pouvant être fixé au métier et réglé d'au moins un niveau,
b) au moins un deuxième et troisième composants (22b, 22c) reliés au premier composant (22a), le troisième composant (22c) étant disposé de sorte à pouvoir pivoter seulement d'un niveau autour d'un axe vertical (23) et
c) l'unité structurelle étant reliée au troisième composant (22c) de sorte que l'unité peut être décalée le long de l'axe central (24) du troisième composant (22c) et peut être pivotée autour de celui-ci.

12. Dispositif selon la revendication 11, **caractérisé en ce que** le premier et le second mécanismes rotatifs pour lisières pas de gaze (12, 13) de l'unité structurelle sont assemblés au troisième composant (22c) de sorte que leurs corps rotatifs (12a, 13a) pivotent autour d'un axe central commun (25).

13. Dispositif selon la revendication 12, **caractérisé en ce qu'**en état de marche de l'unité structurelle, l'axe central (25) est à peu près parallèle à la bordure d'arrêt (1a, 2a, 3a) du tissu (1) de la lisière du tissu (2) et de la lisière de retenue (3).
